# EUROPÄISCHE PATENTSCHRIFT

(11) **EP 2 138 213 B1**
(45) Veröffentlichungstag und Bekanntmachung des Hinweises auf die Patenterteilung: **18.01.2012**
(21) Anmeldenummer: 09162383.5
(22) Anmeldetag: 10.06.2009
(51) Int. Cl.: A63G 31/16

(54) **Fahrgeschäft, insbesondere Achterbahn**
Ride, in particular rollercoaster
Commerce de transport, en particulier grand huit

(30) Priorität: 26.06.2008 DE 102008002688
(43) Veröffentlichungstag der Anmeldung: 30.12.2009
(73) Patentinhaber: Maurer Söhne GmbH & Co. KG, 80807 München (DE)
(72) Erfinder: Beutler, Jörg, 83607, Holzkirchen (DE)
(74) Vertreter: Lermer, Christoph

(56) Entgegenhaltungen:
- WO-A-95/27543
- WO-A-98/31444
- JP-A- 2004 101 197
- JP-U- 6 083 095
- US-A- 5 716 281
- US-A- 6 042 490
- US-A- 6 152 828

## Beschreibung

### GEGENSTAND DER ERFINDUNG

Die Erfindung betrifft ein Fahrgeschäft, insbesondere eine Achterbahn, umfassend eine Fahrstrecke, und wenigstens einen entlang der Fahrstrecke bewegbares Fahrzeug.

### STAND DER TECHNIK

Achterbahnen mit vielfältigen Fahrfiguren sind bekannt. Herkömmliche Achterbahnen umfassen eine Fahrstrecke, die durch ein Schienensystem definiert ist. Die Fahrzeuge werden in der Regel, beispielsweise als Züge angeordnet, auf den Schienen entlang der Fahrstrecke bewegt. Um den Anreiz einer Achterbahn beim Publikum aufrecht zu erhalten bzw. zu erhöhen, werden laufend neue Fahrfiguren kreiert und integriert.

Da diesem Vorgehen jedoch Grenzen gesetzt sind, werden in immer höherem Maße Achterbahnen mit bestimmten Themen entwickelt, beispielsweise in Anlehnung an Filme. Dabei wird die Achterbahn in eine Art Kulisse, evtl. mit Spezialeffekten, integriert. Auf diese Weise erhält die Achterbahn ein für sie typisches, charakteristisches Aussehen.

Um zur Steigerung des Fahrerlebnisses auch visuelle Effekte zu vermitteln, werden die Fahrzeuge auch mit Monitoren ausgerüstet. Beispielsweise können Monitore vorgesehen sein, die vor jeden Fahrgast heruntergeklappt werden können, und die während der Fahrt einen zu den durch die Achterbahnfahrt verursachten Beschleunigungen und Kräften passenden Film zeigen. Damit kann zum Beispiel der Eindruck hervorgerufen werden, die Fahrt fände auf einem fernen Planeten statt.

Der Nachteil einer solchen Vorrichtung besteht darin, dass wesentliche Eindrücke der Achterbahnfahrt verloren gehen wie z.B. der virtuell so nie darstellbare, reale Höheneindruck.

Die Druckschrift WO 98/31444 zeigt ein System im Zusammenhang mit einer Achterbahn, das sowohl mit einem Display als auch mit einem Headset mit einer Brille ausgestattet sein kann. Auf dem Display bzw. der Brille wird eine virtuelle Realität abgespielt.

In der Druckschrift JP 2004 101197 ist ein am Kopf tragbares Anzeigegerät mit Halbspiegeln für ein Navigationsgerät beschrieben. Das Auge sieht die Realität, die durch die Anzeige der Fahrtrichtung ergänzt wird.

Die Druckschrift US 5,716,281 zeigt einen Spieleapparat, bei dem ein eingespieltes Bild mit dem Hintergrund zusammengeführt wird.

Das Dokument JP 6-83095 offenbart eine Vergnügungsbahn, bei der im Inneren eines Fahrzeugs eine Scheibe vorgesehen ist, die als Halbspiegel ausgebildet ist.

Die Schrift WO 95/27543 zeigt eine Vergnügungsbahn, bei der Szenarios auf einem Bildschirm abgespielt werden können.

### AUFGABE DER ERFINDUNG

Ausgehend davon besteht die Aufgabe der vorliegenden Erfindung darin, eine Achterbahn bereit zu stellen, die ein attraktiveres Fahrerlebnis vermittelt.

### TECHNISCHE LÖSUNG

Diese Aufgabe wird gelöst durch die Bereitstellung eines Fahrgeschäfts gemäß dem Anspruch 1. Spezielle Ausführungsformen der Erfindung ergeben sich aus den Merkmalen der abhängigen Ansprüche.

Ein erfindungsgemäßes Fahrgeschäft, insbesondere eine Achterbahn, umfasst eine Fahrstrecke, und wenigstens einen entlang der Fahrstrecke bewegbares Fahrzeug. Das Fahrzeug weist ein Element mit, auf dem ein aufgenom-menes Bild abgebildet wird. Dafür weist das Fahrgeschäft wenigstens ein Aufnahmegerät zur Aufnahme der vöm Fahrzeug aus wahrnehmbaren optischen Raalität auf. Das Fahrzeug weist wenigstens eine Einrichtung zur Erzeugung visueller Eindrücke auf, die die Realitätswahrnehmung verändern, wobei die Einrichtung derart ansgebiletet ist, dass auf dem Element ein Gesamtbild umfassend das aufgenoun mene Bild und die von der Einrichtung erzeugten Zusatzeindrücke.

Vorzugsweise ist die Einrichtung zur Erzeugung visueller Eindrücke zur Erweiterung der Realitätswahrnehmung ausgebildet, d.h. die Einrichtung erzeugt visuelle Eindrücke, die die (visuelle) Realitätswahrnehmung erweitern. Die sogenannte Augmented Reality (AR, dt.: Erweiterte Realität) ist eine in der Regel computergestützte Erweiterung der Realitätswahrnehmung. Dabei werden mittels der Einrichtung visuelle Zusatzeindrücke (Bilder, Filme, Informationen, Darstellungen) eingespielt, der Blick in die Realität bleibt jedoch erhalten. So können beispielsweise bei einer Achterbahnfahrt an bestimmten Stellen Steinschlag oder entgegenkommende Pfeile eingespielt werden.

Insbesondere kann die Einrichtung zur visuellen Entfernung bzw. Auslöschung optisch wahrnehmbarer Eindrücke ausgebildet sein. Dadurch wird die Realitätswahrnehmung vermindert. Durch Einsatz dieser sogenannten Diminished Reality (DR) wird werden bestimmte reale Objekte aus der Wahrnehmung des Fahrgastes ausgeblendet. Damit könnten z.B. während der Fahrt plötzlich die Schienen vor dem Wagen verschwinden oder einen gerade befahrenen Turm einstürzen lassen. Die durch die DR entfernten Teile der realen Umgebung werden vorzugsweise durch sinnvolle Einblendungen ersetzt bzw. ergänzt.

Die Einrichtung kann sowohl zur Erzeugung visueller Eindrücke zur Erweiterung der Realitätswahrnehmung ausgebildet sein, als auch zur visuellen Entfernung bzw. Auslöschung optisch wahrnehmbarer Eindrücke. Dies bedeutet, dass Augmented Reality und Diminished Reality kombiniert eingesetzt werden können. So kann die visuell wahrgenommene Realität verändert werden.

Es werden erfindungsgemäß zusätzliche optische Effekte eingespielt, die das Bild ergänzen (AR). In der DR können zusätzliche optische Effekte eingespielt werden, die einen Teil der optisch wahrnehmbaren Realität so ergänzen, dass einzelne Bildausschnitte verändert oder unsichtbar gemacht werden. Die Einrichtung kann also Mittel zum Einspiegeln bzw. Einspielen optischer Effekte zusätzlich zur durch das transparente Element wahrgenommenen Realität aufweisen. Beim Einsatz eines transparenten Elements spricht man von Optical See Through (OST).

Der Schirm oder die Brille können auch nicht transparent sein. In diesem Fall wird das Bild der optischen Realität im aktuellen Sehfeld beispielsweise von einer Kamera aufgenommen, die AR Effekte per Computer eingespielt bzw. eingemischt und das Gesamtbild auf dem Element, z.B. einem Monitor, eingespielt. Die Einrichtung kann demnach wenigstens Element aufweisen, auf dem das von einem Aufnahmegerät aufgenommene Bild der vom Fahrzeug aus wahrnehmbaren optischen Realität abgebildet wird. In diesem Fall spricht man von Video See Through (VST).

Vorzugsweise kann die Einrichtung wenigstens eine Projektionsvorrichtung zur Projektion optisch wahrnehmbarer Eindrücke auf das Element aufweisen. Mit Hilfe der Projektionsvorrichtung können Zusatzbilder auf das Element projiziert werden.

In einer bevorzugten Ausführungsform der Erfindung ist das Element als Schirm ausgebildet, der vor dem Fahrgast angeordnet ist. Der Schirm kann transparent oder beispielsweise als Monitor ausgebildet sein.

Insbesondere kann das Element beweglich am Fahrzeug angeordnet sein. Es kann somit in beliebiger Weise in das und aus dem Sichtfeld des Fahrgastes gebracht werden. So kann eine Scheibe vorgesehen sein, die heruntergeklappt werden kann.

Insbesondere kann das Element als Brille ausgebildet sein, die der Fahrgast vor der Fahrt aufsetzt. Diese kann mit nicht transparenten Abdeckungen (VST) ausgebildet sein.

Das Element kann als Brille ausgebildet sein, durch die hindurch ein Fahrgast eine erweiterte Realität und/oder eine reduzierte Realität wahrnimmt.

Insbesondere kann die Einrichtung derart ausgebildet sein, dass ein von einem Aufnahmegerät, insbesondere in Abhängigkeit von der Position und/oder Ausrichtung der Brille, aufgenommenes Bild der optischen Realität auf der Innenseite der Brille abgebildet wird.

Insbesondere umfasst das Fahrgeschäft wenigstens einen Sensor zur Positionsermittlung des Fahrzeugs entlang der Fahrstrecke. Das eingespielte Bild bzw. die eingespielten optischen Effekte (AR und/oder DR) können in Abhängigkeit von der Position des Fahrzeugs entlang der Strecke eingespielt werden. Somit kann die Einspielung der Effekte gesteuert erfolgen. Es können Sensoren vorgesehen sein, die sich an den entsprechenden Stellen im Streckenverlauf befinden. Diese melden, wenn das Fahrzeug vorbeifährt. Dadurch kann gewährleistet werden, dass abhängig von der Position des Fahrzeugs im Streckenverlauf entsprechende Bilder projiziert werden.

Das Fahrgeschäft kann Mittel zur Erzeugung akustischer Effekte aufweisen. Durch zusätzliches Einspielen akustischer Effekte (z.B. ein heranschwebender Drache brüllt) wird die Sinnestäuschung gesteigert bzw. untermalt werden.

Insgesamt können mittels der Erfindung ohne Verlust der möglichen Erlebnisarten einer Achterbahn noch weitere das Gesamterlebnis steigernde Eindrücke hinzugefügt werden. Damit werden die Vorteile von Simulatoren und von Achterbahn kombiniert und zu einer neuen, einzigartigen Erfahrung zusammengefügt.

Sämtliche der beschriebenen Merkmale sollen im Rahmen dieser Erfindung ohne weiteres mit allen anderen beschriebenen Merkmalen kombiniert werden können.

## Patentansprüche

1. Fahrgeschäft, insbesondere Achterbahn, umfassend eine Fahrstrecke, und wenigstens ein entlang der Fahrstrecke bewegbares Fahrzeug, wobei das Fahrgeschäft ein Element aufweist, auf dem ein aufgenommenes Bild abgebildet wird, **dadurch gekennzeichnet, dass**
das Fahrgeschäft wenigstens ein Aufnahmegerät zur Aufnahme der vom Fahrzeug aus wahrnehmbaren optischen Realität aufweist, und das Fahrzeug wenigstens eine Einrichtung zur Erzeugung visueller Eindrücke aufweist, die die Realitätswahrnehmung verändern, wobei die Einrichtung derart ausgebildet ist, dass auf dem Element ein Gesamtbild umfassend das von dem Aufnahmegerät aufgenommene Bild und von der Einrichtung erzeugte und eingespielte bzw. eingemischte visuelle Zusatzeindrücke abgebildet wird.

2. Fahrgeschäft nach Anspruch 1, **dadurch gekennzeichnet, dass**
die Einrichtung zur Erzeugung visueller Eindrücke zur Erweiterung der Realitätswahrnehmung ausgebildet ist.

3. Fahrgeschäft nach Anspruch 1 oder 2, **dadurch gekennzeichnet, dass**
die Einrichtung zur visuellen Entfernung bzw. Auslöschung optisch wahrnehmbarer Eindrücke ausgebildet ist.

4. Fahrgeschäft nach einem der vorhergehenden Ansprüche, **dadurch gekennzeichnet, dass**
die Einrichtung sowohl zur Erzeugung visueller Eindrücke zur Erweiterung der Realitätswahrnehmung ausgebildet ist, als auch zur visuellen Entfernung bzw. Auslöschung optisch wahrnehmbarer Eindrücke.

5. Fahrgeschäft nach einem der voshergekenden Ansprüche, **dadurch gekennzeichnet, dass**
das Element als Schirm ausgebildet vor dem Fahrgast angeordnet ist.

6. Fahrgeschäft nach Anspruch 5, **dadurch gekennzeichnet, dass**
das Element beweglich am Fahrzeug angeordnet ist.

7. Fahrgeschäft nach einem der Ansprüche 1 bis 4, **dadurch gekennzeichnet, dass**
das Element als Brille ausgebildet ist.

8. Fahrgeschäft nach Anspruch 7, **dadurch gekennzeichnet, dass**
die Einrichtung derart ausgebildet ist, dass ein von einem Aufnahmegerät, insbesondere in Abhängigkeit von der Position und/oder Ausrichtung der Brille, aufgenommenes Bild der optischen Realität auf der Innenseite der Brille abgebildet wird.

9. Fahrgeschäft nach einem der vorhergehenden Ansprüche, **dadurch gekennzeichnet, dass** das Fahrgeschäft wenigstens einen Sensor zur Positionsermittlung des Fahrzeugs entlang der Fahrstrecke umfasst.

10. Fahrgeschäft nach einem der vorhergehenden Ansprüche, **dadurch gekennzeichnet, dass** das Fahrgeschäft Mittel zur Erzeugung akustischer Effekte aufweist.

## Claims

1. Fairground ride, especially a roller coaster, comprising a circuit, and at least one vehicle that can be moved along the circuit, wherein the fairground ride has an element on which a recorded image is projected, **characterised by** the fact that the fairground ride has at least one recording device for recording the optical reality which can be perceived from the vehicle, and the vehicle has at least one device for generating visual impressions, which alter the perception of reality, wherein the device is configured such that a composite image comprising the image recorded by the recording device and the visual additional impressions generated and mixed by the device is projected on the element.

2. Fairground ride in accordance with claim 1, **characterised by** the fact that
the device for generating visual impressions is configured for augmenting the perception of reality.

3. Fairground ride in accordance with claim 1 or 2, **characterised by** the fact that
the device is configured for visual removal or deletion of optically perceptible impressions.

4. Fairground ride in accordance with any of the previous claims, **characterised by** the fact that
the device is configured both for generating visual impressions to augment the perception of reality and for visual removal or deletion of optically perceptible impressions.

5. Fairground ride in accordance with any of the previous claims, **characterised by** the fact that
the element is configured as a shield arranged in front of the passenger.

6. Fairground ride in accordance with claim 5, **characterised by** the fact that,
the element is arranged on the vehicle so as to be movable.

7. Fairground ride in accordance with any of claims 1 to 4, **characterised by** the fact that
the element is formed as spectacles.

8. Fairground ride in accordance with claim 7, **characterised by** the fact that the device is configured such that an image of the optical reality, recorded by the recording apparatus, especially as a function of the position and/or orientation of the spectacles, is projected onto the inside of the spectacles.

9. Fairground ride in accordance with any of the previous claims, **characterised by** the fact that
the fairground ride comprises at least one sensor for determining the position of the vehicle on the circuit.

10. Fairground ride in accordance with any of the previous claims, **characterised by** the fact that
the ride has means of generating acoustic effects.

## Revendications

1. Manège, notamment grand huit, comprenant un parcours et au moins un véhicule mobile le long du parcours, le manège comportant un élément sur lequel une image est représentée, **caractérisé en ce que** le manège comporte au moins un appareil photographique pour saisir la réalité optique perceptible depuis le véhicule et le véhicule comportant une installation pour produire des impressions visuelles modifiant la perception de la réalité, l'installation étant réalisée de telle sorte qu'une image globale incluant l'image prise par l'appareil photographique et les impressions supplémentaires visuelles ajoutées et/ou inventées produites par l'installation est représentée sur l'élément.

2. Manège selon la revendication 1, **caractérisé en ce que** l'installation servant à produire des impressions visuelles est réalisée pour élargir la perception de la réalité.

3. Manège selon la revendication 1 ou 2, **caractérisé en ce que** l'installation est réalisée pour retirer et/ou supprimer des impressions perceptibles sur le plan visuel.

4. Manège selon l'une quelconque des revendications précédentes, **caractérisé en ce que** l'installation est réalisée tant pour produire des impressions visuelles en vue d'élargir la perception de la réalité que pour retirer et/ou supprimer des impressions perceptibles sur le plan visuel.

5. Manège selon l'une quelconque des revendications précédentes, **caractérisé en ce que** l'élément prend la forme d'un écran disposé devant le passager.

6. Manège selon la revendication 5, **caractérisé en ce que** l'élément est disposé de façon mobile sur le véhicule.

7. Manège selon l'une quelconque des revendications 1 a 4, **caractérisé en ce que** l'élément prend la forme de lunettes.

8. Manège selon la revendication 7, **caractérisé en ce que** l'installation est réalisée de telle sorte qu'une image de la réalité optique reçue par un appareil photographique est représentée sur la face intérieure des lunettes, notamment en fonction de la position et/ou de l'orientation des lunettes.

9. Manège selon l'une quelconque des revendications précédentes, **caractérisé en ce que** le manège comprend au moins un capteur permettant de déterminer la position du véhicule le long du parcours.

10. Manège selon l'une quelconque des revendications précédentes, **caractérisé en ce que** le manège comprend des moyens de production d'effets acoustiques.
